# EUROPÄISCHE PATENTSCHRIFT

(11) **EP 1 814 651 B1**
(45) Veröffentlichungstag und Bekanntmachung des Hinweises auf die Patenterteilung: **12.01.2011**
(21) Anmeldenummer: 05806385.0
(22) Anmeldetag: 15.11.2005
(51) Int. Cl.: B01F 5/02, B01F 3/08, B01F 5/06, A61K 9/10, A61K 9/107, B29B 7/76, D21H 17/16

(54) **VERFAHREN UND VORRICHTUNG ZUR HERSTELLUNG FEINTEILIGER FLÜSSIG-FLÜSSIG FORMULIERUNGEN SOWIE VERWENDUNGEN DERGESTALTER FLÜSSIG-FLÜSSIG FORMULIERUNGEN**
PROCESS AND DEVICE FOR PRODUCING FINELY DIVIDED LIQUID-LIQUID FORMULATIONS, AND THE USES OF THESE LIQUID-LIQUID FORMULATIONS
PROCEDE ET DISPOSITIF DE PRODUCTION DE FORMULATIONS LIQUIDE-LIQUIDE A FINES PARTICULES ET UTILISATION DE TELLES FORMULATIONS

(30) Priorität: 17.11.2004 DE 102004055507
(43) Veröffentlichungstag der Anmeldung: 08.08.2007
(73) Patentinhaber: BASF SE, 67056 Ludwigshafen (DE)
(72) Erfinder: DANNER, Thomas, 67167 Erpolzheim (DE); DYLLICK-BRENZINGER, Rainer, 67346 Speyer (DE); SCHMID, Markus, 67146 Deidesheim (DE); BAUDER, Andreas, 68199 Mannheim (DE); KANTHER, Wolfgang, 67125 Dannstadt-Schauernheim (DE); FECHTENKÖTTER, Chrys, 67063 Ludwigshafen (DE); BROCKMEYER, Andreas, 64404 Bickenbach (DE); HÖNE, Matthias, 69226 Nussloch (DE)
(86) Internationale Anmeldenummer: PCT/EP2005/012233
(87) Internationale Veröffentlichungsnummer: WO 2006/053712

(56) Entgegenhaltungen:
- EP-A- 0 674 941
- EP-A- 1 008 380
- DE-A1- 1 475 183
- US-A- 5 938 327
- US-A1- 2001 028 999
- US-A1- 2003 224 308
- PATENT ABSTRACTS OF JAPAN Bd. 013, Nr. 273 (C-609), 22. Juni 1989 (1989-06-22) & JP 01 067232 A (NORDSON KK), 13. März 1989 (1989-03-13)
- PATENT ABSTRACTS OF JAPAN Bd. 013, Nr. 105 (C-575), 13. März 1989 (1989-03-13) -& JP 63 278534 A (NORDSON KK), 16. November 1988 (1988-11-16)
- PATENT ABSTRACTS OF JAPAN Bd. 013, Nr. 367 (C-626), 15. August 1989 (1989-08-15) -& JP 01 123620 A (NORDSON KK), 16. Mai 1989 (1989-05-16)
- SCHUBERT H: "MECHANICAL EMULSIFICATION - NEW DEVELOPMENTS AND TRENDS" AICHE NATIONAL MEETING, 12. November 2000 (2000-11-12), Seite COMPLETE, XP001160577
- GLIESE T: "Alkenylbernsteinsäureanhydrid (ASA) als Leimungsmittel" IPW - THE MAGAZINE FOR THE EUROPEAN PULP AND PAPER INDUSTRY, [Online] Bd. 9, 2003, XP002382237 Gefunden im Internet: URL:http://www.ipwonline.de/http://incredi .catgrafix.de/download/zellchem/2003/dp090 305.pdf> [gefunden am 2006-05-23]

## Beschreibung

Die Erfindung betrifft ein Verfahren zur Herstellung feinteiliger flüssig-flüssig Formulierungen sowie eine Vorrichtung zur Herstellung derselben.

Flüssig-flüssig Formulierungen im Sinne der Erfindung sind alle zwei- und mehrphasigen Systeme wie Dispersionen und Emulsionen. Neben den bekannten Öl-in-Wasser-(O/W) sowie Wasser-in-Öl- (W/O) Emulsionen kommen auch Wasser-in-Wasser-(W/W) Emulsionen in Frage. Mehrphasige Systeme, sog. multiple Emulsionen, sind beispielsweise Öl-in-Wasser-in-Öl- (O/W/O) Emulsionen sowie Wasser-in-Öl-in-(W/O/W) Wasser-Emulsionen.

In der Literatur sind zahlreiche Systeme zum Mischen und Dispergieren von Flüssigkeiten bekannt. Prinzipiell unterscheidet man zwischen Rotor-Stator-Maschinen, Hochdruckhomogenisatoren, Ultraschallhomogenisatoren und Membranemulgierverfahren. Diese konventionellen Emulgierverfahren beruhen auf einer Tröpfchengrößenzerkleinerung.

Aus der DE 195 42 499 A1 ist ein Verfahren und eine Vorrichtung zur Herstellung einer parenteralen Arzneistoffzubereitung bekannt. Diese Arzneistoffzubereitung wird durch eine Dispersion erhalten, welche durch eine Homogenisierdüse gepumpt wird.

EP 1 008 380 B1 beschreibt ein Verfahren zum Mischen oder Dispergieren von Flüssigkeiten mit einer speziellen Mischvorrichtung. Diese besteht aus ein oder mehreren Eintrittsdüsen, einer Turbulenzkammer und einer oder mehrerer Austrittsdüsen, wobei die Düsen axial zueinander angeordnet sind und die Eintrittsdüse(n) einen kleineren Bohrungsdurchmesser aufweist als die Austrittsdüse(n).

Weiterhin ist aus der US 2003/224308 A1 die Herstellung einer Suspension, also einer fest-flüssig Formulierung, bekannt, wobei eine Vorrichtung bestehend aus einer Blende mit einer Eintrittsdüse und eine Blende mit einer Austrittsdüse verwendet. Nach der Lehre dieser Schrift werden zwei Eingangsströme, die jeweils eine Lösung eines der beiden Reaktanden enthalten, so dass bei der Eindüsung in die Mischkammer die Reaktion stattfindet.

EP 0 674 941 A1 offenbart eine Vorrichtung zur Bildung einer Öl-Wasser-Emulsion. Dabei wird mittels einer Wassereinspritzdüse und koaxial gegenüberliegend angeordneten Prallflächen in der Wirbelkammer erreicht, dass der Wassereinspritzstrahl darauf aufprallt, zerplatzt und als hochturbulente Strömung mit radial zugemengtem Kraftstoff optimal durchmischt wird.

H. Schubert stellte auf dem Aiche National Meeting am 12.11.2000 die mechanische Emulgierung sowie neue Entwicklungen und Trends vor (siehe XP 001160577).

Weiterhin beschreibt T. Gliese in JPW International Paper World, Bd. 9, 2003, Seiten 42-46, Alkenylbernsteinsäureanhydrid als Leimungsmittel (siehe XP 002382237). Diese Schrift offenbart jedoch nicht die Herstellung von feinteiligen flüssig-flüssig Formulierungen.

Es besteht ein kontinuierlicher Bedarf an weiterentwickelten und neuen Methoden auf dem Gebiet der Emulgiertechnik, um möglichst feinteilige flüssig-flüssig Formulierungen herzustellen. Derartig hergestellte Emulsionen sind beispielsweise in der Pharma-, Lebensmittel- und Kosmetikindustrie aber auch in anderen Industriezweigen wie beispielsweise der Papier-, Textil- und Leder sowie der Baustoffindustrie von Bedeutung.

Der vorliegende Erfindung lag daher die Aufgabe zugrunde, ein alternatives Verfahren zur Herstellung feinteiliger flüssig-flüssig Formulierungen bereitzustellen.

Die Aufgabe wurde gelöst durch ein Verfahren gemäß Aanspruch 1 zur Herstellung feinteiliger flüssig-flüssig Formulierungen mit einer Mischvorrichtung, die aus einer Blende mit wenigstens einer Eintrittsdüse und einer Blende mit wenigstens einer Austrittsdüse besteht, wobei sich im Zwischenraum zwischen den Blenden ein statischer Mischer befindet und gegebenenfalls zusätzlich mechanische Energieeinbringung erfolgt.

Gegenstand der vorliegende Erfindung ist ebenfalls eine Vorrichtung gemäß Anspruch 7 zur Herstellung feinteiliger flüssig-flussig Formulierungen, die aus einer Blende mit wenigstens einer Eintrittsdüse und einer Blende mit wenigstens einer Austrittsdüse besteht, wobei sich im Zwischenraum zwischen den Blenden ein statischer Mischer befindet und gegebenenfalls zusätzlich mechanische Energieeinbringung erfolgt.

Nach dem erfindungsgemäßen Verfahren können jegliche flüssig-flüssig Formulierungen hergestellt werden. Wie bereits beschrieben handelt es sich bei flüssig-flüssig Formulierungen im Sinne der vorliegenden Erfindung um alle zwei- und mehrphasigen Systeme wie Dispersionen und Emulsionen. Neben den bekannten Öl-in-Wasser-(O/W) sowie Wasser-in-Öl- (W/O) Emulsionen kommen auch Wasser-in-Wasser-(W/W) Emulsionen in Frage. Mehrphasige Systeme, sog. multiple Emulsionen, sind beispielsweise Öl-in-Wasser-in-Öl- (O/W/O) Emulsionen sowie Wasser-in-Öl-in-Wasser- (W/O/W) Emulsionen. Natürlich können die flüssig-flüssig Formulierungen auch feste und gasförmige Bestandteile enthalten.

Im folgenden wird das erfindungsgemäße Verfahren beispielhaft an der Herstellung von Emulsionen beschrieben, wodurch die Erfindung jedoch nicht auf Emulsionen beschränkt werden soll.

Unter dem Begriff Partikelgröße soll im folgenden die Größe der in der kontinuierlichen Phase emulgierten Flüssigkeitstropfen verstanden werden.

Nach dem erfindungsgemäßen Verfahren wird aus einer Rohemulsion eine feinteilige Emulsion erzeugt, in dem eine Mischvorrichtung wie oben beschrieben verwendet wird. Das Verfahren geht von einer Rohemulsion aus, die bevorzugt in einem Rührkessel erzeugt wird. Als Rohemulsion wird eine Emulsion bezeichnet, in der die Bestandteile der Emulsion eine erste grobe Durchmischung erfahren haben.

Demgegenüber wird als Feinemulsion oder feinteilige Emulsion im Sinne der vorliegenden Erfindung eine Emulsion verstanden, deren Partikelgrößenverteilung im Bereich von 20 nm bis 10U µm, bevorzugt im Bereich von 50 nm bis 50 µm und besonders bevorzugt im Bereich von 100 nm bis 20 µm liegt. Die Partikel können mittels Laserlichtbeugung (z.B. Malvern Mastersizer 2000 oder Beckmann-Coulter LS 13320) und/oder der dynamischen Lichtstreuung, z.B. mittels Photonenkorrelationsspektroskopie gemessen werden.

Die Mischvorrichtung zur Herstellung der feinteiligen Emulsion besteht aus einer Blende mit wenigstens einer Eintrittsdüse und einer Blende mit wenigstens einer Austrittsdüse, wobei die Düsen axial zueinander angeordnet sind. Im Zwischenraum zwischen den Blenden befindet sich ein statischer Mischer. Gegebenenfalls erfolgt zusätzlich eine mechanische Energieeinbringung.

Die nach dem erfindungsgemäßen Verfahren einsetzbaren Blenden weisen wenigstens eine Öffnung, d.h. wenigstens eine Düse auf. Dabei können die beiden Blenden jeweils eine beliebige Anzahl an Öffnungen aufweisen, bevorzugt jedoch nicht mehr als jeweils 5 Öffnungen, besonders bevorzugt nicht mehr als jeweils drei Öffnungen, ganz besonders bevorzugt nicht mehr als jeweils zwei Öffnungen und insbesondere bevorzugt nicht mehr als jeweils eine Öffnung. Beide Blenden können eine unterschiedliche oder die selbe Anzahl an Öffnungen aufweisen, bevorzugt haben beide Blenden die selbe Anzahl an Öffnungen. Im allgemeinen handelt es sich bei den Blenden um perforierte Platten mit mindestens je einer Öffnung.

In einer anderen Ausführungsform dieses erfindungsgemäßen Verfahrens ist die zweite Blende durch ein Sieb ersetzt, d.h. die zweite Blende hat eine Vielzahl von Öffnungen bzw. Düsen. Die einsetzbaren Siebe können einen großen Bereich an Porengrößen überspannen, in der Regel liegen die Porengrößen zwischen 0,1 und 250 µm, bevorzugt zwischen 0,2 und 200 µm, besonders bevorzugt zwischen 0,3 und 150 µm und insbesondere zwischen 0,5 und 100 µm. Mit einem Sieb, dessen Porengröße bei 60 µm liegt, lassen sich je nach den weiteren Versuchsbedingungen Partikelgrößen der feinteiligen Emulsion von bis zu 200 nm erzeugen.

Die Öffnungen bzw. Düsen können jede denkbare geometrische Form haben, sie können beispielsweise kreisrund, oval, eckig mit beliebige vielen Ecken, die gegebenenfalls auch abgerundet sein können, oder auch sternförmig sein. Bevorzugt haben die Öffnungen eine kreisrunde Form.
Die Öffnungen haben in der Regeln einen Durchmesser von 0,05 mm bis 1 cm, bevorzugt von 0,08 mm bis 0,8 mm, besonders bevorzugt von 0,1 bis 0,5 mm und insbesondere von 0,2 bis 0,4 mm.

Die beiden Blenden sind vorzugsweise so konstruiert, dass die Öffnungen bzw. Düsen axial zueinander angeordnet sind. Unter axialer Anordnung soll verstanden werden, dass die durch die Geometrie der Düsenöffnung erzeugte Strömungsrichtung bei beiden Blenden identisch ist. Die Öffnungsrichtungen der Eintritts- und Austrittsdüse müssen dazu nicht auf einer Linie liegen, sie können auch parallel verschoben sein, wie aus den obigen Ausführungen hervorgeht. Vorzugsweise sind die Blenden parallel ausgerichtet.

Es sind jedoch andere Geometrien, insbesondere nicht parallele Blenden oder unterschiedliche Öffnungsrichtungen der Ein- und Austrittsdüse möglich.

Die Dicke der Blenden kann beliebig sein. Bevorzugt haben die Blenden eine Dicke im Bereich von 0,1 bis 100 mm, bevorzugt von 0,5 bis 30mm und besonders bevorzugt von 1 bis 10 mm. Dabei ist die Dicke (I) der Blenden so gewählt, dass der Quotient aus Durchmesser (d) der Öffnungen und Dicke (I) im Bereich von 1:1, bevorzugt 1:1,5 und besonders bevorzugt 1:2 beträgt.

Der Zwischenraum zwischen den beiden Blenden kann beliebig lang sein, in der Regel beträgt die Länge des Zwischenraums 1 bis 500 mm, bevorzugt 10 bis 300 mm und besonders bevorzugt 20 bis 100 mm.

Im Zwischenraum zwischen den Blenden befindet sich erfindungsgemäß ein statischer Mischer, der die Strecke zwischen den beiden Blenden ganz oder teilweise ausfüllen kann. Bevorzugt erstreckt sich der statische Mischer über die gesamte Länge des Zwischenraums zwischen den beiden Blenden. Statische Mischer sind dem Fachmann bekannt. Es kann sich dabei beispielsweise um einen Ventil-Mischer handeln oder um einen statischen Mischer mit Bohrungen, einen aus geriffelten Lamellen oder einen aus ineinandergreifenden Stegen. Weiterhin kann es sich um einen statischen Mischer in Wendel-Form oder in N-Form oder um einen solchen mit heiz- oder kühlbaren Mischelementen handeln

Die Eigenschaften von Emulsionen wie Stabilität und rheologisches Verhalten werden in besonderem Maße von der Partikelgrößeverkeilung in der Emulsion beeinflusst. So steigt die Stabilität von beispielsweise zweiphasigen Emulsionen mit enger werdender Partikelgrößeverteilung an. Besonderes Augenmerk bei der Erzeugung von Emulsionen liegt demnach auf der Partikelgrößeverteilung und daraus folgend auf dem mittleren Partikelgrößendurchmesser.

Durch den Einbau eines statischen Mischers in den Zwischenraum zwischen den beiden Blenden wird die Stabilität der Partikel der erhaltenen feinteiligen Emulsion erheblich verbessert.

Zusätzlich zu dem statischen Mischer kann in dem Zwischenraum zwischen den beiden Blenden noch eine mechanische Energieeinbringung erfolgen. Die Energie kann beispielsweise in Form von mechanischen Schwingungen, Ultraschall oder Rotationsenergie eingebracht werden. Dadurch wird eine turbulente Strömung erzeugt, die bewirkt, dass die Partikel im Zwischenraum nicht agglomerieren.

Je nach den weiteren einstellbaren Versuchsbedingungen sind nach dem erfindungsgemäßen Verfahren Partikelgrößenverteilungen von 20 nm bis 100 µm, bevorzugt von 50 nm bis 50 µm und besonders bevorzugt von 100 nm bis 20 µm erhältlich. Die Partikel können mittels Laserlichtbeugung (z.B. Malvern Mastersizer 2000 oder Beckmann-Coulter LS 13320) und/oder der dynamischen Lichtstreuung, z.B. mittels Photonenkorrelationsspektroskopie gemessen werden.

Das erfindungsgemäße Verfahren weist gegenüber denen aus dem Stand der Technik bekannten Verfahren einige Vorteile auf, da besonders feinteilige Emulsionen erhalten werden, die sich durch eine hervorragende Stabilität ausweisen.

Nach den bekannten Verfahren müssen die Emulsionen mehrmals die Homogenisiereinheit durchlaufen, damit eine besonders feinteilige Dispersion erhalten wird. Nach dem erfindungsgemäßen Verfahren ist es nun ausreichend, dass die Rohemulsion die Homogeniersiereinheit nur einmal passiert. Auf diesem Wege werden Emulsionen erhalten, die besonders feinteilig sind und die gewünschte Partikelgröße aufweisen.

Die Temperatur, bei der die Emulgierung der Rohemulsion zur feinteiligen Emulsion nach dem erfindungsgemäßen Verfahren erfolgt, beträgt in der Regel -50 bis 350 °C, bevorzugt, 0 bis 300 °C, besonders bevorzugt 20 bis 200 °C und ganz besonders bevorzugt 50 bis 150 °C. Dabei können alle in der Vorrichtung eingesetzten Homogenisiereinheiten temperierbar sein.

Die Homogenisierung bzw. Emulgierung wird in der Regel bei Drücken oberhalb des Atmosphärendrucks, d.h. > 1 bar durchgeführt. Dabei übersteigen die Drücke jedoch nicht einen Wert von 10 000 bar, so dass bevorzugt Homogenisierdrücke von > 1 bar bis 10 000 bar, bevorzugt 5 bis 2 000 bar und besonders bevorzugt von 10 bis 1500 bar eingestellt werden

Die nach dem erfindungsgemäßen Verfahren erhaltenen feinteiligen flüssig-flüssig-Formulierungen weisen Viskositäten von 0,01 mPas bis 100 000 mPas, bevorzugt von 0,1 mPas bis 10 000 mPas auf, gemessen mit einem Brookfield-Viskosimeter bei einer Temperatur von 20 °C. Die flüssig-flüssig Formulierungen enthalten Dispersphasenanteile von 0,1 bis 95 Gew.-%, bezogen auf das Gesamtgewicht der Formulierung.

Das vorliegende Verfahren eignet sich generell für eine breite Vielfalt von industriell relevanten Emulsionen. Typischerweise sind dies zweiphasige Emulsionen wie Öl-in-Wasser-Emulsionen, bei denen Öle, organische und anorganische Schmelzen in wässriger Lösung dispergiert werden. Ebenfalls möglich sind Wasser-in-Öl-Emulsionen. Wie bereits oben beschrieben finden Emulsionen jeglicher Art eine breite Anwendung, vor allem in der Pharma-, Lebensmittel- und Kosmetikindustrie aber auch in anderen Industriezweigen wie beispielsweise der Papier, Textil- und Leder-, Baustoffindustrie, Pflanzenschutz oder photographischer Industrie. Daher soll an dieser Stelle keine Einschränkung auf die Emulsion erfolgen.

Neben den zwei Phasen kann die Emulsion auch noch unterschiedliche Komponenten enthalten, insbesondere grenzflächenstabilisierende Verbindungen wie Emulgatoren, Tenisde und/oder Schutzkolloide. Diese sind dem Fachmann bekannt.

Die weiteren Komponenten insbesondere die grenzflächenaktiven Verbindungen können die flüssig-flüssig Formulierungen, insbesondere Emulsionen zu einem beliebigen Zeitpunkt und dann einem beliebigen Ort zugesetzt werden. Insbesondere können derartige Komponenten zumindest teilweise auch in den Zwischenraum zudosiert werden.

Bei dem erfindungsgemäßen Verfahren können sich vor der Blende mit der Eintrittsdüse und nach der Blende mit der Austrittsdüse weitere Mischelemente, z. B. Filter, Membranen etc. befinden. Die erfindungsgemäße Mischvorrichtung kann auch wiederholt aneinander gereiht werden, so dass sich mehrere erfindungsgemäße Zwischenräume ergeben.

Gegenstand der vorliegenden Erfindung ist ebenfalls die Vorrichtung zur Herstellung der feinteiligen flüssig-flüssig Formulierungen.

Dabei ist es von besonderem Vorteil, dass die Vorrichtung aufgrund ihrer praktischen Handhabbarkeit nicht ortsgebunden ist. D.h. die Emulgierung der Komponenten kann auch direkt an ihrem Ort der Verwendung erfolgen (sog. on-site Emulgierung). Dies ist insbesondere dann von Vorteil, wenn über weite Strecken eine Emulsion mit hohem Flüssigkeitsanteil (z.B. Wasser) transportiert werden muss. In diesem Fall kann die zu emulgierende Komponente beispielsweise auch als Feststoff transportiert werden und erst unmittelbar vor Ort emulgiert werden. Dies wird im folgenden an einem Beispielfall näher erläutert.

In der Papierindustrie werden zahlreiche Additive in Form von Emulsionen oder Dispersionen eingesetzt. Neben Retentions- und Fixiermitteln kommen auch Reaktivleimungsmittel zum Einsatz. Handelsübliche wässrige Reaktivleimungsmitteldispersionen haben nur einen relativ geringen Feststoffanteil (ca. 25 Gew.-%), weshalb man gezwungen ist, große Mengen Wasser zum Endverbraucher zu transportieren.

Derartige Reaktivleimungsmittel sind beispielsweise ausgewählt aus der Gruppe der C₁₄- bis C₂₂-Alkyldiketene (AKD, Alkenyldiketene), der C₁₂- bis C₃₀-Alkylbernsteinsäureanhydride (ASA), der C₁₂- bis C₃₀-Alkenylbernsteinsäureanhydride oder Mischungen der genannten Verbindungen. Beispiele für Fettalkyldiketene sind Tetradecyldiketen, Oleyldiketen, Palmityldiketen, Stearyldiketen und Behenyldiketen. Geeignet sind ausserdem Diketene mit unterschiedlichen Alkylgruppen, z.b. Stearylpalmityldiketen, Behenylstearyldiketen, Behenyloleyldiketen oder Palmitylbehenyldiketen. Vorzugsweise verwendet an Stearyldiketen, Palmityldiketen, Behenyldiketen und Mischungen dieser Diketene, sowie Stearylpalmityldiketen, Behenylstearyldiketen und Palmitylbehenyldiketen.

Die Verwendung von Bernsteinsäureanhydriden, die mit langkettigen Alkyl- oder Alkenylgruppen substituiert sind, als Masseleimungsmittel für Papier ist ebenfalls bekannt (EP 0 609 879 A, EP 0 593 075 A, US 3,102,064). Alkenylbernsteinsäureanhydride enthalten in der Alkenylgruppe einen Alkylenrest mit mindestens 6 C-Atomen, vorzugsweise einen C₁₄- bis C₂₄-α-Olefinrest. Beispiele für substituierte Bernsteinsäureanhydride sind Decenylbernsteinsäureanhydrid, Octenylbernsteinsäureanhydrid, Dodecenylbernsteinsäureanhydrid und n-Hexadecenylbernsteinsäureanhydrid. Die als Leimungsmittel für Papier in Betracht kommenden substituierten Bemsteinsäureanhydride werden vorzugsweise mit kationischer Stärke als Schutzkolloid in Wasser emulgiert.

Nach dem erfindungsgemäßen Verfahren können nun wässrige, anionisch eingestellte Dispersionen von Reaktivleimungsmitteln, bevorzugt auf Basis von AKD, hergestellt werden. Als anionische Dispergiermittel kommen beispielsweise Kondensationsprodukte aus
- Naphthalinsulfonsäure und Formaldehyd,
- Phenol, Phenolsulfonsäure und Formaldehyd,
- Naphthalinsulfonsäure, Formaldehyd und Harnstoff,
- Phenol, Phenolsulfonsäure, Formaldehyd und Harnstoff

in Betracht. Die anionischen Dispergiermittel können sowohl in Form der freien Säuren, der Alkali-, Erdalkali- und/oder Ammoniumsalze vorliegen. Die Ammoniumsalze können sich sowohl in Form von Ammoniak als auch von primären, sekundären und tertiären Aminen ableiten, z.B. eignen sich die Ammoniumsalze von Dimethylamin, Trimethylamin, Hexylamin, Cyclohexylamin, Dicyclohexylamin, Ethanolamin, Diethanolamin und Triethanolamin. Die oben beschriebenen Kondensationsprodukte sind bekannt und im Handel erhältlich. Sie werden durch Kondensieren der genannten Bestandteile hergestellt, wobei man anstelle der freien Säuren auch die entsprechenden Alkali-, Erdalkali- und/oder Ammoniumsalze einsetzen kann. Als Katalysator bei der Kondensation eignen sich beispielsweise Säuren wie Schwefelsäure, p-Toluolsulfonsäure und Phosphorsäure. Naphthalinsulfonsäure oder deren Alkalimetallsalze werden mit Formaldehyd vorzugsweise im Molverhältnis 1:0,1 bis 1:2 und meistens im Molverhältnis 1:0,5 bis 1:1 kondensiert. Das Molverhältnis für die Kondensation von Phenol, Phenolsulfonsäure und Formaldehyd liegt ebenfalls in dem oben angegebenen Bereich, wobei man beliebige Mischungen von Phenol und Phenolsulfonsäure anstelle von Naphthalinsulfonsäure mit Formaldehyd einsetzt. Anstelle von Phenolsulfonsäure kann man auch die Alkalimetall- und Ammoniumsalze von Phenolsulfonsäure verwenden. Die Kondensation der oben angegebenen Ausgangsstoffe kann gegebenenfalls zusätzlich in Gegenwart von Harnstoff durchgeführt werden.

Die genannten Kondensationsprodukte haben in der Regel Molmassen in dem Bereich von 800 bis 100 000 g/mol, vorzugsweise 1 000 bis 30 000 g/mol und insbesondere 4 000 bis 25 000 g/mol. Vorzugsweise setzt man als anionische Dispergiermittel Salze ein, die man beispielsweise durch Neutralisation der Kondensationsprodukte mit Alkalimetallhydroxiden wie Natriumhydroxid oder Kaliuhydroxid oder mit Ammoniak erhält.

Weiter geeignet sind ethoxylierte Fettsäuren mit Kohlenstoffketten zwischen 10 und 20 C-Atomen und 3 bis 30 EO-Gruppen.

Weitere geeignete anionische Dispergiermittel sind Ligninsulfonsäure und deren Salze wie Natriumligninsulfonat , Kalium- oder Calciumligninsulfonat.

Nach dem erfindungsgemäßen Verfahren wird nun eine Lösung des anionischen Dispergiermittels vorgelegt, ein Reaktivleimungsmittel auf Basis von AKD aufgeschmolzen, zu einer Rohemulsion emulgiert und vor Ort in der erfindungsgemäßen Vorrichtung zu einer feinteligen Emulsion emulgiert.

Der besondere Vorteil des erfindungsgemäßen Verfahrens bei der Herstellung von AKD-Emulsionen ist, dass die Rohemulsion nur einmal die Homogenisiereinheit durchlaufen muss, um zu einer feinteiligen Emulsion verarbeitet zu werden. Dies ist insbesondere bei Emulsionen von reaktiven Substanzen wie AKD von Bedeutung, da in diesem Falle das AKD nicht bereits vor seiner Verwendung als Leimungsmittel abreagieren kann.

Derartige Reaktivleimungsmittel werden in der Papierindustrie zur Herstellung von Papier, Pappe und Karton eingesetzt.

### Beispiel 1

Als flüssig-flüssig Formulierung wurden eine Sojaöl-in-Wasser Emulsion (Dispersphasenanteil 30 Gew.-%) verwendet, die mit 3 Gew.-%, bezogen auf die Gesamtemulsion, Lutensol^{®} TO 10 der BASF Aktiengesellschaft als Emulgator versetzt wurde.

Diese Emulsion wurde nach verschiedenen Varianten des erfindungsgemäßen Verfahrens homogenisiert. Als Vergleichsbeispiel wurde die Emulsion auch nach EP 1 008 380 B1 homogenisiert.

Figur 1 zeigt den Sauterdurchmesser der Partikelgrößenverteilung von verschiedenen nach dem erfindungsmäßen Verfahren hergestellten flüssig-flüssig Formulierungen in Abhängigkeit vom Druckverlust. Der Sauterdurchmesser ist ein mittlerer Durchmesser, der das gleiche Volume-zu-Oberflächen-Verhältnis hat wie das betrachtete Tropfenkollektiv.

Demnach werden nach dem erfindungsgemäßen Verfahren kleinere Sauterdurchmesser der Partikelgrößenverteilung erhalten als nach dem vergleichbaren Stand der Technik (EP 1 008 380 B1). Lediglich der Einsatz einer 0,4 Blende mit statischem Mischer und einer anschließenden 0,4 Blende erzielt ähnliche Ergebnisse wie in EP 1 008 380 B1 beschrieben. Allerdings lehrt EP 1 008 380 B1 die Verwendung einer Austrittsdüse, deren Bohrungsdurchmesser größer ist als der der Eintrittsdüse.

### Beispiel 2

### Beschreibung einer automatisierten Emulgieranlage

Für die Emulgierung von AKD wurde eine automatisierte Anlage bestehend aus einem Schmelzkessel (1) (300 L) mit mechanischem Rührer und elektrisch beheiztem Mantel, einer Schmelzdosierpumpe (2), einer Pumpe (3) und Heizung (4) für vollentsalztes Wasser, einer Dosierpumpe (5) für Hilfsmittel wie z.B. Emulgatoren, Schutzkolloide, gelöste Polymere oder Polymerdispersionen, einer Exzenterschneckenpumpe (6), einer Hochdruckpumpe (7) mit nachgeschalteter Lochblende, einem Umpumpkreislauf (8) einem Plattenwärmetauscher (9) zur Kühlung und einem Dispersionslagertank (10)

### Beispiel 2.1: Anionisch geladene AKD Dispersion

200 kg Pastelliertes AKD wurde in den Schmelzebehälter eingefüllt und bei 80°C unter Rührung geschmolzen. Das VE Wasser wurde auf 60 °C geheizt, die Dosierung von Tamol NN2901 erfolgte über die Hilfsmittelpumpe (5). Die Dosierrate der Pumpen wurde so gewählt, dass ein Verhältnis AKD/Tamol NN2901/Wasser von 12/1/87 erreicht wurde. Die Emulgierung erfolgte bei 270 bar bei einem Durchsatz von 110 L/h, aus dem Umpumpkreislauf wurden 64 L/h entnommen. Die Dispersion wurde über die Plattenwärmetauscher auf 25 °C abgekühlt. Die Dispersion hatte eine mittlere Teilchengrößenverteilung von 0,7 µm (dynamische Lichtstreuung, Coulter LS 130). Die elektrophoretische Mobilität bei pH 8 lag bei -8.0 (µm/s)/(V/cm), das Zetapotential der AKD Partikel betrug -102,4 mV (pH 8).

### Beispiel 2.2: Kationisch geladene AKD Dispersion

200 kg Pastelliertes AKD wurde in den Schmelzebehälter eingefüllt und bei 80 °C unter Rührung geschmolzen. Das VE Wasser wurde auf 60 °C geheizt. Eine 18%ige Polyvinyaminlösung (Catiofast PR8212, Hydrolysegrad 70%, K-Wert 45) wurde mit Ameisensäure (85% in Wasser) auf pH = 3 gestellt und über die Hilfsmittelpumpe (5) dosiert. Die Dosierrate der Pumpen wurde so gewählt, dass ein Verhältnis AKD/Catiofast PR8121/Wasser von 12/22/66 erreicht wurde. Die Emulgierung erfolgte bei 260 bar bei einem Durchsatz von 100 L/h, aus dem Umpumpkreislauf wurden 50 L/h entnommen. Die Dispersion wurde über die Plattenwärmetauscher auf 25 °C abgekühlt. Die mittlere Teilchengrößenverteilung betrug 0,9 µm (dynamische Lichtstreuung, Coulter LS 130). Die elektrophoretische Mobilität bei pH 8 lag bei +3.0 (µm/s)/(V/cm), das Zetapotential der AKD Partikel betrug 38,4 mV (pH 8).

## Patentansprüche

1. Verfahren zur Herstellung feinteiliger flüssig-flüssig Formulierungen mit einer Mischvorrichtung, die aus einer Blende mit wenigstens einer Eintrittsdüse und einer Blende mit wenigstens einer Austrittsdüse besteht, wobei sich im Zwischenraum zwischen den Blenden ein statischer Mischer befindet und gegebenenfalls zusätzlich mechanische Energieeinbringung erfolgt.

2. Verfahren nach Anspruch 1, **dadurch gekennzeichnet, dass** es sich bei den flüssig-flüssig Formulierungen um zwei- oder mehrphasige Emulsionen handelt.

3. Verfahren nach Anspruch 2, **dadurch gekennzeichnet, dass** es sich um eine Wasser-in-Öl- oder Öl-in-Wasser-Emulsion handelt.

4. Verfahren nach einem der Ansprüche 1 bis 3, **dadurch gekennzeichnet, dass** es sich um eine wässrige, anionische Reaktivleimungsmitteldispersion zur Herstellung von Papier, Pappe und Karton handelt und das Reaktivleimungsmittel ausgewählt ist aus C₁₄- bis C₂₂- Alkyldiketenen, C₁₂- bis C₃₀- Alkylbemsteinsäureanhydriden und C₁₂- bis C₃₀- Alkenylbernsteinsäureanhydriden.

5. Verfahren nach einem der Ansprüche 1 bis 4, **dadurch gekennzeichnet, dass** die Partikelgrößenverteilung der flüssig-flüssig Formulierung im Bereich von 20 nm bis 100 µm liegt.

6. Verfahren nach einem der Ansprüche 1 bis 5, **dadurch gekennzeichnet, dass** die feinteiligen flüssig-flüssig Formulierungen Viskositäten im Bereich von 0,01 mPas bis 100 000 mPas aufweisen.

7. Vorrichtung zur Herstellung einer feinteiligen flüssig-flüssig Formulierung, **dadurch gekennzeichnet, dass** die Vorrichtung aus einer Blende mit wenigstens einer Eintrittsdüse und einer Blende mit wenigstens einer Austrittsdüse besteht, wobei sich im Zwischenraum zwischen den Blenden ein statischer Mischer befindet, und gegebenenfalls zusätzlich mechanische Energieeinbringung erfolgt.

8. Verwendung einer flüssig-flüssig Formulierung hergestellt nach einem der Ansprüche 1 bis 6 in der Pharma-, Lebensmittel- und Kosmetikindustrie sowie in der Papier-, Textil- und Leder, Baustoffindustrie sowie Pflanzenschutz- oder photographischen Industrie.

9. Verwendung einer flüssig-flüssig Formulierung hergestellt nach Anspruch 4 als Reaktivleimungsmittel in der Papierindustrie zur Herstellung von Papier, Pappe und Karton.

## Claims

1. A process for producing a finely divided liquid-liquid formulation with a mixing apparatus which comprises a baffle having at least one inlet nozzle and a baffle having at least one outlet nozzle, a static mixer being located in the space between the baffles, and there being, additionally, if appropriate, mechanical introduction of energy.

2. The process according to claim 1, wherein said liquid-liquid formulation is a two-phase or multiphase emulsion.

3. The process according to claim 2, wherein said formulation is a water-in-oil or oil-in-water emulsion.

4. The process according to any one of claims 1 to 3, wherein said formulation is an aqueous, anionic reactive-sizing-agent dispersion for producing paper, paperboard and cardboard and the reactive sizing agent is selected from C₁₄ to C₂₂ alkyldiketenes, C₁₂ to C₃₀ alkylsuccinic anhydrides and C₁₂ to C₃₀ alkenylsuccinic anhydrides.

5. The process according to any one of claims 1 to 4, wherein the particle size distribution of the liquid-liquid formulation is situated in the range from 20 nm to 100 µm.

6. The process according to any one of claims 1 to 5, wherein said finely divided liquid-liquid formulation has viscosities in the range from 0.01 mPas to 100 000 mPas.

7. Apparatus for producing a finely divided liquid-liquid formulation, wherein said apparatus comprises a baffle having at least one inlet nozzle and a baffle having at least one outlet nozzle, a static mixer being located in the space between the baffles, and there being, additionally, if appropriate, mechanical introduction of energy.

8. The use of a liquid-liquid formulation produced according to any one of claims 1 to 6 in the drug, food or cosmetics industry, the paper, textile or leather industry, the building materials industry, crop protection or the photographic industry.

9. The use of a liquid-liquid formulation produced according to claim 4 as a reactive sizing agent in the paper industry for producing paper, paperboard or cardboard.

## Revendications

1. Procédé de fabrication de formulations liquide-liquide finement divisées avec un dispositif de mélange, qui est constitué d'une plaque munie d'au moins une buse d'entrée et d'une plaque munie d'au moins une buse de sortie, un mélangeur statique se trouvant dans l'espace intermédiaire entre les plaques et un apport d'énergie mécanique supplémentaire ayant éventuellement lieu.

2. Procédé selon la revendication 1, **caractérisé en ce que** les formulations liquide-liquide sont des émulsions bi- ou polyphasées.

3. Procédé selon la revendication 2, **caractérisé en ce qu'**il s'agit d'une émulsion eau dans huile ou huile dans eau.

4. Procédé selon l'une quelconque des revendications 1 à 3, **caractérisé en ce qu'**il s'agit d'une dispersion aqueuse anionique d'un agent d'encollage réactif pour la fabrication de papier, bristol et carton, et l'agent d'encollage réactif est choisi parmi les alkyldicétènes en C₁₄ à C₂₂, les anhydrides d'acides alkylsucciniques en C₁₂ à C₃₀ et les anhydrides d'acides alcénylsucciniques en C₁₂ à C₃₀.

5. Procédé selon l'une quelconque des revendications 1 à 4, **caractérisé en ce que** la distribution des tailles de particule de la formulation liquide-liquide se situe dans la plage allant de 20 nm à 100 µm.

6. Procédé selon l'une quelconque des revendications 1 à 5, **caractérisé en ce que** les formulations liquide-liquide finement divisées présentent des viscosités dans la plage allant de 0,01 mPas à 100 000 mPas.

7. Dispositif pour la fabrication d'une formulation liquide-liquide finement divisée, **caractérisé en ce que** le dispositif est constitué d'une plaque munie d'au moins une buse d'entrée et d'une plaque munie d'au moins une buse de sortie, un mélangeur statique se trouvant dans l'espace intermédiaire entre les plaques et un apport d'énergie mécanique supplémentaire ayant éventuellement lieu.

8. Utilisation d'une formulation liquide-liquide fabriquée selon l'une quelconque des revendications 1 à 6 dans l'industrie pharmaceutique, alimentaire et cosmétique, ainsi que dans l'industrie du papier, du textile et du cuir, des matériaux de construction, ainsi que dans l'industrie phytosanitaire ou photographique.

9. Utilisation d'une formulation liquide-liquide fabriquée selon la revendication 4 en tant qu'agent d'encollage réactif dans l'industrie du papier pour la fabrication de papier, bristol et carton.
